# EUROPÄISCHE PATENTSCHRIFT

(11) **EP 0 107 180 B1**
(45) Veröffentlichungstag und Bekanntmachung des Hinweises auf die Patenterteilung: **25.09.1985**
(21) Anmeldenummer: 83110448.4
(22) Anmeldetag: 20.10.1983
(51) Int. Cl.: E04B 1/94

(54) **Feuerbeständige Verbindung von zwei benachbart zueinander angeordneten Wandelementen und Verfahren zur Herstellung der Verbindung**
Fire-proof joint for two adjacently arranged wall elements, and method of producing the joint
Joint réfractaire de deux éléments de mur contigus et procédé de réalisation de ce joint

(30) Priorität: 27.10.1982 DE 3239832
(43) Veröffentlichungstag der Anmeldung: 02.05.1984
(73) Patentinhaber: Rheinhold & Mahla GmbH, D-8000 München 50 (DE)
(72) Erfinder: Höper, Christian, Dipl.-Ing., D-7150 Backnang (DE); Kopfinger, Wilfried, Dipl.-Ing., D-8061 Weichs (DE)
(74) Vertreter: Rau, Manfred, Dr. Dipl.-Ing.

## Beschreibung

Die Erfindung betrifft eine Verbindung nach dem Oberbegriff des Anspruches 1 und ein Verfahren zu ihrer Herstellung nach dem Oberbegriff des Anspruches 5.

In Sandwichbauweise aufgebaute Wandelemente der gattungsgemässen Art werden unter anderem zum Bau von Kühl- und Tiefkühlhäusern, Schlachthäusern, Obst- und Gemüsekühlhäusern und sogenannten CA-Lagern, d. h. Lagerhäusern mit gesteuerter Atmosphäre, eingesetzt. Ausser guten Wärmedämmeigenschaften müssen solche Häuser feuerbeständig sein. Während die Feuerbeständigkeit der Wandelemente im Bereich ihrer Hauptflächen recht gut ist, da die tragende Innenplatte und die Fassadenplatte jeweils aus Stahl-Beton bestehen, ist es schwierig, eine feuerbeständige Verbindung zwischen benachbarten Wandelementen herzustellen. Man hat sich bisher -soweit es um die Stossfuge zwischen den Fassadenplatten geht - damit beholfen, nach der Verbindung der Wandelemente diese Stossfuge mit feuerbeständigem material, wie Asbest, oder einem von aussen vorgesetzten Betonriegel zu verschliessen. Diese Massnahmen vermögen nicht zu befriedigen.

Der Erfindung liegt daher die Aufgabe zugrunde, eine Verbindung der gattungsgemässen Art zu schaffen, die einfach herzustellen ist und absolut feuerbeständig ist. Ausserdem soll ein Verfahren zur Herstellung der Verbindung angegeben werden.

Die der Erfindung zugrundeliegende Aufgabe wird bei der gattungsgemässen Verbindung durch die kennzeichnenden Merkmale des Anspruches 1 gelöst. Die Feuerdämmplatte liegt im Inneren der Wandelemente und schliesst die einen Platten unter Überbrückung der Stossfuge im Bereich ihrer Innenseiten nach aussen vollständig feuersicher ab. Der Freiraum zwichen den Wärmedämmschichten benachbarter Wandelemente steht vollkommen zum Ausfüllen mit Wärmedämmaterial zur Verfügung, so dass auch die Wärmedämmeigenschaften im Bereich der Stossstelle nicht beeinträchtigt werden. Schliesslich ist eine saubere und glatte Unterlage für die Verbindung der üblicherweise vorhandenen folienförmigen Dampfsperren vorhanden.

Beim Einsatz der erfindungsgemässen Massnahmen bei Aussen-Wandelementen werden die erfindungsgemässen Massnahmen bevorzugt an der Innenseite der Fassadenplatten angewendet; sie können gleichermassen aber auch an der entsprechenden Innenseite der tragenden Innenplatte eingesetzt werden. Wenn die Wandelemente als Innen-Wandelemente ausgebildet sind, bei denen jeweils beide Platten tragen, dann bestimmt sich die Lage der feuerfesten Verbindung nach nicht mit der Erfindung unmittelbar zusammenhängenden bautechnischen Gesichtspunkten.

Wenn die Massnahmen nach Anspruch 2 vorgesehen sind, wird die Verbindung der Dampfsperren noch weiter erleichtert.

Die Massnahmen nach Anspruch 3 dienen einer Verbesserung der Montierbarkeit der Feuerdämmplatte und der Rauchgasabdichtung.

Durch die Massnahmen nach Anspruch 4 können die Wandelemente auch noch an der Aussenseite der anderen, nicht bereits feuerfest verbundenen Platten mit einer gleichartig aufgebauten feuerfesten Verbindung gekoppelt werden.

Durch das Verfahren nach Anspruch 5 wird die Verbindung von innen her aufgebaut, d. h. es wird zuerst die feuerdämmplatte eingebaut. Diese Arbeit kann also qualitativ besonders hochwertig ausgeführt werden im Gegensatz zum nachträglichen Einstopfen von Asbest od. dgl. in die Stossfuge.

Die Verfahrensmassnahmen nach Anspruch 6 geben an, wie noch die zusätzliche feuerfeste Verbindung hergestellt wird.

Weitere Vorteile und Merkmale der Erfindung ergeben sich aus der nachfolgenden Beschreibung von Ausführungsbeispielen anhand der Zeichnung. Es zeigt:
Fig.1 zwei benachbarte Aussen-Wandelemente im Bereich ihrer Stossstelle im Schnitt mit einer erfindungsgemässen feuerbeständigen Verbindung zwischen Fassadenplatten,
Fig. 2 eine abgewandelte Ausführungsform mit einer feuerfesten Verbindung zwischen jeweils beiden Platten,
Fig. 3 zwei benachbarte Innen-Wandelemente im Bereich ihrer Stossstelle im Schnitt mit einer feuerfesten Verbindung entsprechend Fig. 1, und
Fig. 4 zwei benachbarte Innen-Wandelemente mit einer feuerfesten Verbindung beider Platten entsprechend der Darstellung in Fig. 2.

Bei dem Ausführungsbeispiel nach Fig. 1 sind entsprechend der Anordnung in einer Wand zwei Wandelemente 1, 1' fluchtend auf Stoss zueinander angeordnet. Beide Wandelemente sind in Sandwich-Bauweise aufgebaut, d. h. sie weisen jeweils eine als tragende Platte 2, 2' dienende Innenplatte, eine hier zweilagige Wärmedämmschicht 3, 3', eine Dampfsperre 4, 4' und eine als Fassadenplatte dienende Platte 5, 5' auf. Die Platten 2, 2' und die Platten 5, 5' bestehen üblicherweise aus Stahl-Beton. Die Wärmedämmschicht 3, 3' besteht aus geeignetem Wärmedämmmaterial, üblicherweise einem geschäumten Kunststoff, wie geschäumtem Polystyrol. Die Dampfsperre 4,4' wird durch eine Folie aus Metall und/oder Kunststoff gebildet. Eine wärmebrükkenfreie Verbindung der Platten 2, 2' mit den Platten 5, 5' ist aus den DE-OSen 2600346 und 2820920 bekannt. Da der Beton, aus dem die Platten 2, 2' und 5, 5' hergestellt sind, feuerbeständig ist, sind die Wandelemente selber bei einer feuerbeaufschlagung ihrer Hauptflächen feuerbeständig. Probleme treten lediglich im Bereich der Stossfugen zweier benachbarter Wandelemente 1, 1'auf.

Jede als Fassadenplatte dienende Platte 5 und 5'weist an ihrer Innenseite, also an der der Dampfsperre 4 bzw. 4' zugewandten Seite eine von ihrer Stossfläche 6 bzw. 6' zurückspringende Hinterschneidung 7 bzw. 7' auf. Im Grund dieser Hinterschneidung 7 bzw. 7' ist eine flache Leiste 8, 8' aus einem feuerbeständigen Material, beispielsweise einem kalziumsilikathaltigen Material, beispielsweise mittels Schrauben 9 (Fig. 1 links) oder durch Einlegen bei der Plattenherstellung (Fig. 1 rechts), befestigt.

Nachdem die beiden benachbarten Wandelemente 1,1' unter Freilassung einer Stossfuge 10 zwischen den beiden Fassadenplatten fluchtend gegeneinandergesetzt worden sind, wird auf diesen beiden Leisten 8, 8' eine Feuerdämmplatte 11, beispielsweise eine Kalziumsilikatplatte, befestigt, die den durch die beiden Hinterschneidungen 7, 7' und die Stossfuge 10 gebildeten Raum vollständig ausfüllt, und zwar bündig mit der Innenseite 12, 12' der Platten 5, 5', also bündig mit den Dampfsperren 4,4'. Die Befestigung der feuerdämmplatte 11 erfolgt z. B. mittels Schrauben 13 (Fig. 1 links) oder Klammern oder Kleben (Fig. 1 rechts) auf den Leisten 8. Damit ist ein feuerbeständiger Verschluss zwischen den beiden benachbarten als Fassadenplatten dienenden Platten 5, 5' geschaffen, der gleichzeitig eine glatte Auflage für die Dampfsperren 4, 4' bietet und der gleichzeitig den vollen Querschnitt für die Warmedämmschicht verfügbar lässt. Die dichten Berührungsflächen zwischen der Feuerdämmplatte 11 einerseits und den Leisten 8, 8' andererseits sind verhältnismässig gross. Die Anbringung der Feuerdämmplatte 11 erfolgtvon der Innenseite her, also durch den Freiraum zwischen den Wärmedämmschichten 3, 3' und den Inneplatten 2, 2'.

Nach Anbringen der Feuerdämmplatte 11 können die ohnehin über Stossflächen 6, 6' der Platten 5, 5' hinausstehenden Dampfsperren 4, 4' überlappt und miteinander verklebt oder verschweisst werden. Alternativ kann auch in üblicher Weise eine Verbindung der beiden Dampfsperren 4, 4' auf Stoss vorgenommen werden.

Im Anschluss daran wird der abgesetzt ausgebildete Freiraum 14 zwischen den zweilagigen Wärmedämmschichten 3, 3' mit Isoliermaterial ausgefüllt. Im vorliegenden Fall werden zwei lsoliereinsätze 15,16 eingefügt, die aus dem gleichen Material bestehen wie die Wärmedämmschicht 3, 3'.

Anschliessend wird die Fuge 17 zwischen den als Innenplatten dienenden Platten 2, 2' durch Ortbeton verschlossen.

Beim Ausführungsbeispiel nach Fig. 2 werden gleichermassen wie beim Ausführungsbeispiel nach Fig. 1 Aussen-Wandelemente miteinander verbunden. Sie unterscheiden sich darin voneinander, dass die feuerbeständige Verbindung nicht an den Fassadenplatten, sondern zwischen den tragenden Innenplatten angebracht wird. Wegen der ansonsten grossen Ähnlichkeit werden für vergleichbare Teile dieselben Bezugsziffern wie beim Ausführungsbeispiel nach Fig. 1 eingesetzt, denenjeweils ein _{"}a" nachgesetzt wird.

In diesem Fall sind also die Hinterschneidungen 7a, 7a' in den als tragende Innenplatten dienenden Platten 5a, 5a' ausgebildet. Der Einbau der Feuerdämmplatte 11 a erfolgt durch die Fuge 17a zwischen den beiden als Fassadenplatten dienenden Platten 2a, 2a' und dem Freiraum 14a zwischen den in diesem Fall nur einlagig ausgebildeten Wärmedämmschichten 3a, 3a' an den Leisten 8a und 8a'. Der Freiraum 14a wird im vorliegenden Fall vor Ort ausgeschäumt, da ein sogenannter Stufenverschluss, wie beim Ausführungsbeispiel nach Fig. 1, nicht möglich ist. Anschliessend werden die beiden Dampfsperren 4a und 4a' miteinander verbunden. Selbstverständlich sind auch bei diesem Ausführungsbeispiel die Dampfsperren 4a bzw. 4a' der jeweiligen Platte 2a bzw. 2a' zugeordnet, die als Fassadenplatte dient.

Die Fuge 17a zwischen den Platten 2a und 2a' wird mit einem _{"}Feuerverschluss" verschlossen, der aus einer Feuerdämmplatte 18a besteht, die bündig mit den Aussenseiten 19a und 19a' der als Fassadenplatten dienenden Platten 2a, 2a' angeordnet wird. Sie wird in Hinterschneidungen 20a, 20a' der Platten 2a, 2a' angeordnet, an deren Grund ebenfalls Leisten 21 a, 21 a' als "Konterlattung" befestigt sein können. Der zwischen der Feuerdämmplatte 18a und den Dampfsperren 4a, 4a' verbleibende Raum kann hohl bleiben oder aber mit einer Mineralfaserplatte od. dgl. ausgestopft werden.

Die Stossfuge 10a zwischen den tragenden Platten 5a, 5a' kann - wie bei dem Ausführungsbeispiel nach Fig. 1 - noch in geeigneter Weise verschlossen werden, beispielsweise durch einen geeigneten Kitt.

Im Ausführungsbeispiel nach Fig. 3 sind die Wandelemente 1b, 1 b' als Innen-Wandelemente ausgebildet, d. h. beide Platten 2b bzw. 2b' und 5b bzw. 5b' sind als tragende Platten ausgebildet, zwischen denen eine- in diesem Fall wieder zweilagige - Wärmedämmschicht 3b, 3b' angeordnet ist. Wegen der weitgehenden Übereinstimmung, da Aufbau und Montage ansonsten identisch zum Ausführungsbeispiel nach Fig. 1 sind, kann auf die Beschreibung zum Ausführungsbeispiel nach Fig.1 verwiesen werden. Es werden ansonsten alle mit Fig. 1 übereinstimmenden Teile mit der gleichen Bezugsziffer jeweils mit einem zusätzlichen _{"}b" versehen. Anstelle der Dampfsperre 4b, 4b' kann die jeweilige Dampfsperre auch der anderen Platte 2b bzw. 2b' zugeordnet sein; es können auch beidseitig der Wärmedämmschicht 3b, 3b' Dampfsperren vorgesehen sein.

Bei dem Ausführungsbeispiel nach Fig. 4 sind die Wandelemente 1 c, 1 c' wiederum zu einer Innenwand zusammengesetzt, d. h. beide Platten 2c, 2c' und 5c, 5c' sind als tragende Platten ausgebildet. Die Verbindung zwischen den beiden Platten entspricht wiederum der Verbindung nach Fig. 2. Insofern darf auf die Beschreibung zu Fig. 2 verwiesen werden. Zur Unterscheidung ist den jeweiligen Bezugsziffern aber ein _{"}c" nachgesetzt.

Bei allen Ausführungsbeispielen kann der Raum zwischen den Leisten 8, 8'; 8a, 8a'; 8b, 8b'; 8c, 8c'; 21 a, 21 a'; 21 c, 21 c' und dazugehörigen Platten mit Wasserglas ausgestrichen sein. Gleichermassen kann die Feuerdämmplatte 11, 11 a, 11 b, 11 c, 18a, 18c jeweils mit Wasserglas ausgestrichen sein, um hierdurch noch eine erhöhte Rauchgasdichtigkeit der entsprechenden Stossfuge zu erzielen.

## Patentansprüche

1. Feuerbeständige Verbindung von zwei benachbart zueinander angeordneten Wandelementen (1,1'), die jeweils zwei äussere Platten (2, 2'; 5,5') aus Beton und zwischen diesen eine Wärmedämmschicht (3,3') und eine Dampfsperre (4,4') aufweisen, wobei mindestens eine Platte (2, 2') als tragende Platte ausgebildet ist und wobei im Bereich der Stossfuge (10) zwischen zwei Platten (5, 5') feuerbeständiges Material angeordnet ist, dadurch gekennzeichnet, dass die auf einer Seite angeordneten Platten (5, 5'; 5a, 5a'; 5b, 5b'; 5c, 5c') an ihrer Innenseite (12, 12'; 12a, 12a'; 12b, 12b'; 12c, 12c') im Bereich der Stossfuge (10, 10a, 10b, 10c) mit einer Hinterschneidung (7, 7', 7a, 7a'; 7b, 7b'; 7c, 7c') versehen sind und dass in den Hinterschneidungen (7, 7'; 7a, 7a'; 7b, 7b'; 7c, 7c') eine diese ausfüllende und die Stossfuge (10, 10a, 10b, 10c) überbrückende Feuerdämmplatte (11,11 a, 11 b, 11 c) befestigt ist.

2. Verbindung nach Anspruch 1, dadurch gekennzeichnet, dass die Feuerdämmplatte (11,11 a, 11b, 11c) bündig mit den Innenseiten (12, 12'; 12a, 12a'; 12b, 12b'; 12c, 12c') der Platten (5, 5'; 5a, 5a'; 5b, 5b'; 5c, 5c') angeordnet ist.

3. Verbindung nach einem der beiden Ansprüche 1 oder 2, dadurch gekennzeichnet, dass am Grund der jeweiligen Hinterschneidung (7, 7'; 7a, 7a'; 7b, 7b'; 7c, 7c') eine Leiste (8,8'; 8a, 8a'; 8b, 8b'; 8c, 8c') aus dem Material der Feuerdämmplatte (11, 11 a, 11 b, 11 c) angebracht ist, auf denen die Feuerdämmplatte (11,11 a, 11 b, 11 c) befestigt ist.

4. Verbindung nach einem der Ansprüche 1 bis 3, dadurch gekennzeichnet, dass auch die auf der anderen Seite angeordneten Platten (2a, 2a'; 2c, 2c') an ihrer Aussenseite (19a,19a';19c,19c') im Bereich ihrer Stossfuge (17a, 17c) mit einer Hinterschneidung (20a, 20a'; 20c, 20c') versehen sind und dass in den Hinterschneidungen (20a, 20a'; 20c, 20c') eine diese ausfüllende und die Stossfuge (17a, 17c) überbrückende Feuerdämmplatte (18a, 18c) befestigt ist.

5. Verfahren zur Herstellung einer Verbindung nach einem der Ansprüche 1 bis 4, wobei nach dem Aufstellen der Wandelemente unter Freilassen einer Stossfuge zwischen den einen Platten ggf. die Dampfsperren miteinander verbunden, ein Freiraum zwischen den Wärmedämmschichten mit Wärmedämmaterial gefüllt, die anderen Platten miteinander verbunden und die Stossfuge zwischen den Platten zumindest teilweise mit feuerbeständigem Material gefüllt wird, dadurch gekennzeichnet, dass in im Bereich der Stossfuge an den Innenseiten der einen Platten ausgebildeten Hinterschneidungen eine letztere ausfüllende Feuerdämmplatte befestigt wird, dass dann ggf. die Dampfsperren gegen die Feuerdämmplatte anliegend miteinander verbunden werden und dass anschliessend der Freiraum mit Wärmedämmaterial gefüllt wird.

6. Verfahren nach Anspruch 5, dadurch gekennzeichnet, dass auch in im Bereich der Stossfuge an den Aussenseiten der anderen Platten ausgebildeten Hinterschneidungen eine letztere ausfüllende Feuerdämmplatte befestigt wird.

## Claims

1. Fireproof joint between two wall elements (1, 1') which are arranged adjacently to one another and each of which has two outer slabs (2, 2'; 5, 5') of concrete and, between them, a heat insulation layer (3,3') and a vapour barrier (4,4'), at least one slab (2, 2') being in the form of a supporting slab and fireproof material being arranged in the area of the cross joint (10) between two slabs (5, 5'), characterised in that the slabs (5, 5'; 5a, 5a'; 5b, 5b'; 5c, 5c') which are arranged on one side are provided with an undercut (7, 7'; 7a, 7a'; 7b, 7b'; 7c, 7c') on their inner sides (12,12'; 12a, 12a'; 12b, 12b'; 12c, 12c') in the area of the cross joint (10, 10a, 10b, 1 Oc), and that in the undercuts (7, 7'; 7a, 7a'; 7b, 7b'; 7c, 7c') a fireproof board (11, 11 a, 11 b, 11 c) which fills in the said undercuts and bridges over the cross joint (10,1 0a,10b, 10c) is fixed.

2. Joint according to Claim 1, characterised in that the fireproof board (11, 11 a, 11 b, 11 c) is arranged so as to be flush with the inner sides (12, 12'; 12a, 12a'; 12b, 12b'; 12c, 12c') of the slabs (5, 5'; 5a, 5a'; 5b, 5b'; 5c, 5c').

3. Joint according to Claim 1 or 2, characterised in that a strip (8,8'; 8a, 8a'; 8b, 8b'; 8c, 8c') made of the same material as the fireproof board (11, 11 a, 11 b, 11 c) is fitted on the bottom of each undercut (7, 7'; 7a, 7a'; 7b, 7b'; 7c, 7c'), the fireproof board (11, 11 a, 11 b, 11 c) being fixed to each-of the said strips.

4. Joint according to any one of Claims 1 to 3, characterised in that also the slabs (2a, 2a'; 2c, 2c') which are arranged on the other side are provided with an undercut (20a, 20a', 20c, 20c') on their outer sides (19a, 19a'; 19c, 19c') in the region of their cross joint (17a, 17c), and that in the undercuts (20a, 20a'; 20c, 20c') a fireproof board (18a, 18c) which fills the said undercuts and bridges over the cross joint (17a,17c) is fixed.

5. Method of making a joint according to any one of Claims 1 to 4, the vapour barriers if necessary being joined together, a free space between the heat insulation layers being filled with heat insulating material, some slabs being joined together and the cross joint between the slabs being at least partially filled with fireproof material after the wall elements have been erected while leaving a cross joint open between the other slabs, characterised in that in undercuts which are formed in the region of the cross joint on the inner sides of some of the slabs, a fireproof board which fills the said undercuts is fixed, that then, if necessary, the vapour barriers are joined together to be adjacent to the fireproof board, and that subsequently the free space is filled with heat insulating material.

6. Method according to Claim 5, characterised in that also in undercuts which are formed in the region of the cross joint on the outer sides of the slabs, a fireproof board which fills the said undercuts is fixed.

## Revendications

1. Jointure ignifuge pour deux éléments de mur (1, 1') contigus qui comprennent chacun deux panneaux extérieurs, (2, 2'; 5, 5') en béton entre lesquels sont placés une couche calorifuge (3,3') et une barrière de vapeur (4, 4'), au moins un panneau (2, 2') formant panneau support, et un matériau ignifuge étant placé entre deux panneaux (5, 5') au niveau du joint (10), caractérisée en ce que les panneaux (5,5'; 5a, 5a'; 5b, 5b'; 5c, 5c') situés d'un côté sont pourvus sur leur face interne (12, 12'; 12a, 12a'; 12b, 12b'; 12c, 12c') et au niveau du joint (10, 10a, 10b, 10c) d'une entaille arrière (7, 7'; 7a, 7a'; 7b, 7b'; 7c, 7c') et en ce qu'une plaque ignifuge (11,11 a, 11 b, 11 c) est fixée dans les entailles arrière (7, 7'; 7a, 7a'; 7b, 7b'; 7c, 7c') en les remplissant complètement et en recouvrant le joint (10, 10a, 10b, 1 Oc).

2. Jointure selon la revendication 1, caractérisée en ce que la plaque ignifuge (11, 11 a, 11 b, 11 c) est montée de façon à former une surface plane avec les faces internes (12, 12'; 12a, 12a'; 12b, 12b'; 12c, 12c') des panneaux (5, 5'; 5a, 5a'; 5b, 5b'; 5c, 5c').

3. Jointure selon l'une des revendications 1 ou 2, caractérisée en ce qu'au fond de chaque entaille arrière (7,7'; 7a, 7a'; 7b, 7b'; 7c, 7c') est rapportée une languette (8, 8'; 8a, 8a'; 8b, 8b'; 8c, 8c') du matériau de la plaque ignifuge (11,11 a, 11 b, 11 c) sur laquelle est fixée ladite plaque ignifuge (11, 11a, 11b, 11c).

4. Jointure selon l'une des revendications 1 à 3, caractérisée en ce que les panneaux (2a, 2a'; 2c, 2c') disposés de l'autre côté sont munis d'une entaille arrière (20a, 20a'; 20c, 20c') sur leur face externe (19a, 19a'; 19c, 19c') au niveau de leur joint (17a, 17c), et en ce que dans les entailles arrière (20a, 20a'; 20c, 20c') est fixée une plaque ignifuge (18a, 18c) remplissant complètement celle-ci et recouvrant le joint (17a, 17c).

5. Procédé de fabrication d'une jointure selon l'une des revendications 1 à 4, dans lequel, après montage des éléments de murs en ménageant un jeu de joints entre des premiers panneaux, on relie entre elles, le cas échéant, les barrières de vapeur, on remplit avec un matériau calorifique un espace libre entre les couches calorifuges, on relie les autres panneaux les uns aux autres, et on remplit le jeu de joints entre les panneaux au moins partiellement avec un matériau ignifuge, caractérisé en ce que dans des entailles arrière formées au niveau du jeu de joints sur la face interne desdits premiers panneaux, on fixe une dernière plaque ignifuge de remplissage, en ce qu'on relie ensuite le cas échéant les unes aux autres les barrières de vapeur disposées contre la plaque ignifuge, et en ce qu'on remplit enfin l'espace libre avec un matériau calorifuge.

6. Procédé selon la revendication 5, caractérisé en ce qu'on fixe également une dernière plaque ignifuge de remplissage dans des entailles arrière formées au niveau du jeu de joints sur les faces externes desdits autres panneaux.
